# EUROPÄISCHE PATENTSCHRIFT

(11) **EP 1 743 714 B1**
(45) Veröffentlichungstag und Bekanntmachung des Hinweises auf die Patenterteilung: **11.01.2012**
(21) Anmeldenummer: 05014246.2
(22) Anmeldetag: 30.06.2005
(51) Int. Cl.: B08B 3/00, B08B 3/02

(54) **Gerät zum Aufspritzen von Flüssigkeiten auf Gegenstände wie Maschinenteile oder dergleichen**
Device for spraying liquids on objects such as machine parts or the like
Dispositif pour projeter des liquides sur des objets comme des pièces de machine ou similaires

(43) Veröffentlichungstag der Anmeldung: 17.01.2007
(73) Patentinhaber: Sporer, Robert, 08606 Zaulsdorf (DE)
(72) Erfinder: Sporer, Robert, 08606 Zaulsdorf (DE)
(74) Vertreter: Flosdorff, Jürgen

(56) Entgegenhaltungen:
- GB-A- 2 301 299
- US-A- 4 261 378
- US-A- 4 709 715
- US-A- 5 273 060
- US-A- 5 482 064

## Beschreibung

Die Erfindung betrifft ein Gerät zum Aufspritzen von Flüssigkeiten auf Gegenstände, beispielsweise ein Waschgerät zum Reinigen von Gegenständen wie Maschinenteilen oder dergleichen, mit einem Gehäuse, das mit einem oberen schwenkbaren Deckel oder mit einer frontalen Tür versehen ist, einem Korb zur Aufnahme der zu reinigenden Gegenstände, der auf einem Drehkranz aufliegen kann, der bei dem Spritzvorgang mit dem Korb rotiert, und ferner mit einer Pumpe, die Flüssigkeit fördert und wenigstens einem Düsenrohr oder Lochrohr zuführt, das austretende Flüssigkeitsstrahlen auf den Waschkorb richtet. Die Flüssigkeit, z.B. Wasser, das mit einem Reinigungsmittelzusatz versehen sein kann, oder brennbare Medien wie lösemittelhaltige Reiniger wird dabei vorzugsweise aus einem im unteren Teil des Gehäuses befindlichen Flüssigkeitssammeltank von der Pumpe angesaugt und wenigstens einem Düsen- oder Lochrohr oberhalb des Aufnahmekorbs und wenigstens einem Düsen- oder Lochrohr unterhalb des Aufnahmekorbs zugeführt, wobei diese Rohre auch oben, unten und seitlich um den Korb rotieren können, so daß von oben und von unten und gegebenenfalls seitlich Flüssigkeitsstrahlen auf die Gegenstände auftreffen. Das Gerät kann z. B. auch zum Aufspritzen von konservierenden Flüssigkeiten oder von Farben auf Gegenstände dienen.

Die Erfindung wird nachfolgend als Waschgerät beschrieben. Wenn die gereinigten Gegenstände aus dem Gerät entnommen werden sollen oder wenn während eines Waschvorgangs zusätzliche Gegenstände zum Reinigen in den Korb gelegt werden sollen, muß die Pumpe abgestellt werden, bevor das Gehäuse geöffnet wird, da anderenfalls Flüssigkeit aus dem geöffneten Gehäuse herausspritzen kann. Bei den bisher bekannten Geräten der betrachteten Art muß mit dem Öffnen des Gehäuse noch eine zeitlang gewartet werden, nachdem die elektrische Pumpe abgeschaltet ist, da die Flüssigkeit in dem Rohrsystem noch unter Druck steht, so daß auch nach dem Abschalten der Pumpe noch Flüssigkeit aus den Düsenrohren bzw; Lochrohren austritt.

US-A-5482064 offenbart ein Reinigungsgerät gemäß dem Oerbegriff des Anspruchs 1, bei dem ein Kugelventil in einer Pumpe untergebracht ist, die wahlweise ein Reinigungsfluid einem Düsenrohr oder einer Reinigungspistole oder einer Bürste zuführt. Mit dem Deckel des Gerätes ist ein Gestänge verbunden, dass das Kugelventil über einen Steuerarm umschaltet, wenn der Deckel geöffnet oder geschlossen wird.

Bei dem Reinigungsgerät der GB-A-2301299 ist zwischen der Pumpe und den Düsenrohren eine Absperreinrichtung vorgesehen, die wahlweise betätigbar ist. Ein. Sensor wird verwendet, um das Vorhandensein von Lösungsmitteldampf zu erfassen, wenn eine Leckäge des Lösungsmittels nahe dem Tank auftritt. In diesem Fall wird automatisch das Pumpen des Lösungsmittels aus dem Tank zu dem Rest des Systems unterbrochen. Die Absperreinrichtung wird durch ein Drucktuftsystem betätigt.

Bei dem Reinigungssystem der US-A-5273060 wird der Strom des Lösungsmittels zu den Düsen dadurch unterbrochen, dass die Pumpe abgeschaltet und ein Ventil in der Zufuhrleitung geschtossen wird Einzelheiten über die Betätigung des Ventils sind der Druckschrift nicht zu entnehmen.

Der vorliegenden Erfindung liegt die Aufgabe zugrunde, ein Gerät der betrachteten Art so zu verbessern, daß sein Gehäuse nährend eines Flüssigkeit-Spritzvorgangs oder unmittelbar nach dessen Beendigung ohne Nachteil geöffnet werden kann.

Diese Aufgabe wird erfindungsgemäß durch die Merkmale des Patentanspruchs 1 gelöst. ,

Vorteilhafte Ausgestaltungen der Erfindung sind in den Unteransprüchen gekennzeichnet.

Die Erfindung sieht vor, daß in der von der Pumpe zu dem weinigstens einen Düsenrohr oder Lochrohr führenden Leitung ein Ventil angeordnet ist, das bei geschlossenem Deckel geöffnet ist und den Durchfluß freigibt und das durch das Öffnen des Deckels geschlossen wird. Wenn das Gerät, wie dies bevorzugt ist, mehrere Düsenrohre bzw. Lochrohre hat, befindet sich dieses Ventil in der gemeinsamen Zuleitung zu den Düsen- oder Lochrohren.

Das Ventil weist einen Betätigungsstößel auf, der mechanisch betätigbar ist, um das Ventil zu öffnen und der mit wenigstens einer Rückschlagklappe und/oder wenigstens einer Rückschtagkugel verbunden ist, die im geöffneten Zustand des Ventils von ihrem Ventilsitz/ihren Ventilsitzen beabstandet ist/sind und im geschlossenen Zustand des Ventils an ihren Venilsitz/ihre Ventilsitze. angepresst ist/sind. Innen an dem Deckel oder an der Fronttür ist ein Betätigungsglied angebracht, das geeignet ist, beim. Schließen des Deckels oder der Fronttür auf dem Betätigungsstößel aufzutreffen und diesen in die Öffnungsstellung zu verschieben, und beim Öffnen des Deckels oder der Fronttür den Betätigungsstößel freizugeben, so dass dieser durch den Druck der Flüssigkeit in die Schließstellung versetzt wird.

Dieser Schließvorgang erfolgt mit großer Geschwindigkeit und Zuverlässigkeit.

Das Ventil ist bevorzugt durch Federkraft in die Verschlußstellung vorgespannt, wobei das fließende Medium und die bevorzugt vorgesehene Schraubenfeder schlagartig beim Öffnen des Deckels oder einer Fronttür des Gehäuses den

Durchfluß durch die zu den Düsenrohren bzw. Lochrohren führende Leitung blockieren.

Hierdurch ist erreicht, daß das Gerät unmittelbar nach dem Abschalten der Pumpe geöffnet werden kann, ohne daß noch weitere Flüssigkeit aus den Düsenrohren bzw. Lochrohren austritt. Die Pumpe wird bevorzugt ebenfalls durch das Öffnen des Deckels oder einer Fronttür des Gerätes automatisch abgeschaltet.

Bei der Erfindung ist vorgesehen, daß innen an dem Deckel (oder gegebenenfalls der Fronttür des Gehäuses) ein Betätigungsglied angebracht ist, das beim Schließen des Deckels auf den Betätigungsstößel des Ventils auftrifft und diesen in die Öffnungsstellung drückt, d.h. im Falle eines oberen Deckels niederdrückt.

Das Betätigungsglied kann eine Stange sein, die an dem Deckel angelenkt und in bevorzugt vertikaler Anordnung durch eine Führungseinrichtung in Ausrichtung auf den Betätigungsstößel gehalten ist. Die Führungseinrichtung kann dabei ringförmig die Stange umgreifen und - im Falle eines oberen Deckels - an einer Seitenwand des Gehäuses befestigt sein. Wenn das Gerät eine aufklappbare Fronttür hat, ist das Betätigungsglied bevorzugt horizontal angeordnet.

Bei einer anderen Ausführungsform drückt ein Verriegelungsgriff für den Deckel oder die Tür bei seiner Drehbewegung in die Verschlußstellung den Betätigungsstößel in die Öffnungsstellung des Ventils.

In weiteren Einzelheiten wird vorgeschlagen, daß der Betätigungsstößel des Ventils in einen Führungsstößel kleineren Durchmessers übergeht und daß an der dadurch gebildeten Ringschulter eine Rückschlagklappe anliegt, die eine Kreisringform hat und den Führungsstößel umgibt und an diesem befestigt ist. Außerdem kann vorgesehen sein, daß an dem freien Ende des Führungsstößels eine Rückschlagkugel befestigt ist. Es können auch mehrere Rückschlagklappen und/oder mehrere Rückschlagkugeln vorgesehen sein, die jeweils mit entsprechenden Ventilsitzen zusammenwirken.

Bei dem erfindungsgemäßen Gerät ist somit zuverlässig verhindert, daß nach dem Öffnen des Deckels noch Flüssigkeit aus den Düsenrohren bzw. Lochrohren austritt. Hierdurch ist die Sicherheit des Gerätes erheblich erhöht, da die Flüssigkeit manchmal heiß ist und eine Bedienungsperson verbrennen könnte, oder brennbar und aggressiv sein kann.

Weitere Einzelheiten der Erfindung ergeben sich aus der nachfolgenden Beschreibung einer bevorzugten Ausführungsform sowie anhand der Zeichnungen. Dabei zeigen:
- Figur 1: eine rein schematische Darstellung eines Geräts mit geschlossenem Deckel;
- Figur 2: das Gerät gemäß Figur 1 mit geöffnetem Deckel;
- Figur 3: eine vergrößerte Darstellung des Ventils bei geschlossenem Deckel;
- Figur 4: das Ventil gemäß Figur 3 bei geöffnetem Deckel;
- Figur 5: ein Gerät mit einem drehbaren Verriegelungsgriff für den Deckel.

Die Figuren 1 und 2 zeigen auf rein schematische Weise wesentliche Teile eines Geräts z.B. zum Reinigen von Maschinenteilen oder dergleichen.

Das Gehäuse 1 enthält bei der dargestellten Ausführungsform einen oberen Deckel 2, der um Scharniere 3 aufklappbar ist. Im Bodenbereich des Gehäuses 1 ist eine Pumpe 4 untergebracht, die Flüssigkeit aus einem Gehäusebereich 5 ansaugt, in dem die Flüssigkeit wieder gesammelt wird, nachdem sie aus Düsenrohren bzw. Lochrohren 6, 7 ausgetreten ist. Von der Pumpe 4 führt zunächst eine Leitung 8 in Form eines Rohres zu einem Ventil 9 nach oben, von wo zwei Rohr- oder Schlauchstutzen 10, 11 seitlich abzweigen. Diese Rohr- oder Schlauchstutzen 10, 11 1 sind über Leitungen 12, 13 mit dem oberen Düsenrohr bzw. Lochrohr 6, von dem Flüssigkeitsstrahlen nach unten austreten, und mit einem unteren Düsenrohr bzw. Lochrohr 7 verbunden, das von unten Flüssigkeitsstrahlen gegen einen zwischen den Düsenrohren angeordneten, nicht dargestellten Korb richtet, in den die zu reinigenden Gegenstände eingelegt werden.

Der Deckel 2 hat eine umgekehrte Wannen- oder Haubenform und nimmt das obere Düsenrohr bzw. Lochrohr in sich auf, wie die Figur 1 und 2 zeigen. Im unteren Bereich des Deckels 2 ist - vorzugsweise an einer Seitenwand - eine Betätigungsstange 14 für das Ventil 9 angelenkt. Die Betätigungsstange 14 verläuft durch ein ringförmiges Führungselement 15, das die Betätigungsstange 14 so führt, daß ihr Kopfende beim Schließen des Deckels auf einen Betätigungsstößel 16 des Ventils 9 auftrifft und diesen gegen die Kraft einer Feder 17 nach unten drückt, womit das Ventil 9 geöffnet ist.

Wenn der Deckel 2 des Gerätes geöffnet wird, wie Figur 2 zeigt, gibt die Betätigungsstange 14 den Betätigungsstößel 16 frei, der infolgedessen durch das fließende Medium, unterstützt durch die Kraft der Feder 17 schlagartig nach oben in die Verschlußstellung des Ventils gedrückt wird.

Mit Bezug auf die Figuren 3 und 4 enthält das Ventil 9 außer den bereits beschriebenen Teilen eine Rückschlagklappe 18, die an einer Ringschulter 19 anliegt, an der sich der Betätigungsstößel 16 querschnittlich zu einem Führungsstößel 20 verengt. An dem freien Ende des Führungsstößel 20 ist eine Rückschlagkugel 21 befestigt.

Die Schraubenfeder 17 stützt sich an der Unterseite der Rückschlagklappe 18 und an einer Stößelführung 22 für den Führungsstößel 20 ab. Der Betätigungsstößel 16 verläuft durch eine Führungsbuchse 23 des Ventilgehäuses. Mit 24 ist eine Dichtung für den Führungsstößel bezeichnet. Die Dichtung für die Rückschlagklappe 18 ist durch das Bezugszeichen 25 gekennzeichnet.

Figur 3 zeigt den Zustand, in dem der Betätigungsstößel 16 durch die Betätigungsstange 14 gegen die Kraft der Schraubenfeder 17 nach unten gedrückt ist, so daß der Durchfluß von der Pumpe 4 durch die untere Ventilöffnung 26 und die obere Ventilöffnung 27 zu den Leitungen 12 und 13 für das oberen Düsenrohr 6 und das untere Düsenrohr 7 freigegeben ist.

Wenn der Deckel 2 des Gerätes geöffnet wird (oder eine Fronttür geöffnet wird) wird der Betätigungsstößel 16 freigegeben, so daß das fließende Medium und die Feder 17 die Rückschlagklappe 18 und die Rückschlagkugel 21 schlagartig gegen ihre Ventilsitze drücken, wodurch die Flüssigkeitsbahnen durch das Ventil verschlossen sind.

Die Ausführungsform der Figur 5 enthält einen drehbaren Verriegelungsgriff 28 für den Deckel 2. In der Verschlußstellung des Verriegelungsgriffs 28 drückt dieser mit einem Betätigungsabschnitt 29 den Betätigungsstößel 16 des Ventils 9 gegen Federkraft nach unten.

## Patentansprüche

1. Gerät, das zum Aufspritzen von Flüssigkeiten auf Gegenstände geeignet ist, mit einem Gehäuse, einem Korb zur Aufnahme der Gegenstände, ferner mit einer Pumpe, die über eine Leitung (8, 12, 13) mit wenigstens einem Düsenrohr oder Lochrohr verbunden ist, in der ein Ventil (9) angeordnet ist, das bei geöffnetem Deckel bzw. Fronttür des Waschgerätes geschlossen und bei geschlossenem Deckel bzw. Fronttür geöffnet ist und den Durchfluss freigibt,
**dadurch gekennzeichnet,**
**dass** das Ventil (9) einen Betätigungsstößel (16) aufweist, der mechanisch betätigbar ist, um das Ventil (9) zu öffnen, und der mechanisch betägbar ist, um das ventil zu öffnen, und der mit wenigstens einer Rückschlagklappe (18) und/oder wenigstens einer Rückschlagkugel (21) verbunden ist, die im geöffneten Zustand des Ventils von ihrem Vontilsitz/ihren Ventilsitzen beabstandet ist/sind und im geschlossenen Zustand des Ventils an ihren Ventilsitz/ihre Ventilsitze angepresst ist/sind, und dass innen an dem Deckel (2) oder an der Fronttür ein Betätigungsglied (14) angebracht ist, das geeignet ist, beim Schließen des Deckels (2) oder der Fronttür auf den Betätigungsstößel (16) aufzutreffen und diesen nieder bzw. vorwärts zu drücken und beim Öffnen des Deckels (2) oder der Fronttür den Betätigungsstößel (16) drei zu geben, so dass dieser durch den Druck der Flüssigkeit schlagartig in die Schließstellung versetzt wird.

2. Gerät nach Anspruch 1,
**dadurch gekennzeichnet,**
**dass** der Betätigungsstößei (16) durch eine Feder in die Schließstellung vorgespannt ist.

3. Gerät nach Anspruch 1 oder 2,
**dadurch gekennzeichnet,**
**dass** das Betätigungsglied eine Stange (14) ist, die an dem Deckel (2) oder der Fronttür angelenkt und durch eine Führungseinrichtung (15) in Ausrichtung auf den Betätigungsstößel (16) gehalten ist..

4. Gerät nach Anspruch 1 oder 2,
**dadurch gekennzeichnet,**
**dass** ein Verriegelungsgriff (28) für den Deckel geeignet ist, bei einer Drehbewegung des Verriegelungsgriffs (28) zum Verschließen des Deckels (2) mit einem Betätigungsabschnitt (29) auf den Betätigungsstößel (16) aufzutreffen und das Ventil (9) zu öffnen.

5. Gerät nach einem der Ansprüche 1 bis 4,
**dadurch gekennzeichnet,**
**dass** der Betätigungsstößel (16) in einen Führungsstößel (20) übergeht, dass an der **dadurch** gebildeten Ringschulter (19) die wenigstens eine Rückschlagklappe (18) anliegt, die kreisringförmig den Führungsstiel (20) umgibt und an diesem befestigt ist und dass an dem freien Ende des Führungsstößels (20) eine Rückschlagkugel (21) befestigt ist.

## Claims

1. A device which is suitable for spraying liquids on to objects, including a housing, a basket for receiving the objects and including a pump, which is connected via a conduit (8, 12, 13) to at least one nozzle pipe or apertured pipe, in which a valve (9) is disposed, which is closed when the cover or front door of the washing machine is open and is opened when the cover or front door is closed and permits flow, **characterised in that** the valve (9) includes an actuating rod (16), which is mechanically actuable in order to open the valve (9), and which is connected to at least one non-return flap (18) and/or at least one non-return ball (21), which, in the open state of the valve, is/are spaced from its valve seat/their valve seats, and, in the closed state of the valve, is/are pressed against its valve seat/their valve seats, and that attached to the interior of the cover (2) or of the front door there is an actuating element (14), which is suitable, on closing of the cover (2) or of the front door, to impinge against the actuating rod (16) and to press it down or forwards and, on opening or the cover (2) or of the front door, to release the actuating rod (16) so that it is moved abruptly into the closed position by the pressure of the liquid.

2. A device as claimed in claim 1, **characterised in that** the actuating rod (16) is biased into the closed position by a spring.

3. A device as claimed in claim 1 or 2, **characterised in that** the actuating element is a rod (14), which is pivotally mounted on the cover (2) or the front door and is held in alignment with the actuating rod (16) by a guide device (15).

4. A device as claimed in claim 1 or 2, **characterised in that** a locking handle (28) for the cover is suitable, on rotary movement of the locking handle (28) for closing the cover (2) with an actuating section (29), for impinging against the actuating rod (16) and opening the valve (9).

5. A device as claimed in one of claims 1 to 4, **characterised in that** the actuating rod (16) merges into a guide rod (20), that engaging the annular shoulder (19) thus formed is the at least one non-return flap (18), which surrounds the guide rod (20) in a circular annular shape and is fastened to it and that fastened to the free end of the guide rod (20) there is a non-return ball (21).

## Revendications

1. Dispositif approprié pour projeter des liquides sur des objets, avec un boîtier, un panier pour la réception des objets, de plus avec une pompe reliée par une conduite (8, 12, 13) à au moins un tube de gicleur ou tube percé, dans lequel une valve (9) est disposée, laquelle est fermée en cas de couvercle ou de porte frontale ouverte du dispositif de lavage et est ouvert en cas de couvercle ou de porte frontale fermée et libère le débit, **caractérisé en ce que** la valve (9) présente un coulisseau d'actionnement (16) qui peut être actionne par voie mécanique afin d'ouvrir la valve (9), qui est relié à au moins un clapet antiretour (18) et/ou au moins une bille antiretour (21) qui est/sont espacé(es) de son siège/leurs sièges à l'état ouvert de la valve et est/sont pressé(s) sur son siège/leurs sièges à l'état fermé de la valve et **en ce qu'**un organe d'actionnement (14) est monté à l'intérieur sur le couvercle (2) ou sur la porte frontale, lequel est approprié afin de rencontrer le coulisseau d'actionnement (16) lors de la fermeture du couvercle (2) ou de la porte frontale et de presser celui-ci vers le bas ou l'avant et de libérer le coulisseau d'actionnement (16) lors de l'ouverture du couvercle (2) ou de la porte frontale de sorte que celui-ci soit amené brusquement en position de fermeture par la pression, du liquide.

2. Dispositif selon la revendication 1, **caractérisé en ce que** le coulisseau d'actionnement (16) est précontraint par un ressort dans la position de fermeture.

3. Dispositif selon la revendication 1 ou 2, **caractérisé en ce que** l'organe d'actionnement est une tige (14) qui est articulée au couvercle (2) ou à la porte frontale et est maintenue par un Dispositif de guidage (15) en malignement sur le coulisseau d'actionnement (16).

4. Dispositif selon la revendication 1 ou 2, **caractérisé en ce qu'**une poignée de verrouillage (28) pour le couvercle est appropriée afin de rencontrer le coulisseau d'actionnement (16) lors d'un mouvement de notation de à poignée de verrouillage (28) pour à fermeture du couvercle (2) avec une section d'actionnement (29) et afin d'ouvrir la valve (9).

5. Dispositif selon l'une quelconque des revendications 1 à 4, **caractérisé en ce que** le coulisseau d'actionnement (16) passe dans un coulisseau de guidage (20), **en ce qu'**au moins un clapet antiretour (18) repose sur l'épaulement annulaire (19) formé par là-même, lequel clapet entoure comme un anneau de cercle le coulisseau de guidage (20) et est fixé sur celui-ci et **en ce qu'**une bille antiretour (21) est fixée sur l'extrémité libre du coulisseau de guidage (20).
